# EUROPÄISCHE PATENTSCHRIFT

(11) **EP 1 476 374 B1**
(45) Veröffentlichungstag und Bekanntmachung des Hinweises auf die Patenterteilung: **14.06.2006**
(21) Anmeldenummer: 02714051.6
(22) Anmeldetag: 20.02.2002
(51) Int. Cl.: B65D 90/00

(54) **BEHÄLTER MIT ELEKTRISCH ANGETRIEBENEM VERRIEGELUNGSMECHANISMUS**
CONTAINER COMPRISING AN ELECTRICALLY DRIVEN INTERLOCKING MECHANISM
CONTENEUR EQUIPE D'UN MECANISME DE VERROUILLAGE A COMMANDE ELECTRIQUE

(43) Veröffentlichungstag der Anmeldung: 17.11.2004
(73) Patentinhaber: Hase, Stephan, 40593 Düsseldorf (DE)
(72) Erfinder: HASE, Stephan, 36391 Sinntal (DE); COENEN, Goetz, 40668 Meerbusch (DE)
(74) Vertreter: LENZING GERBER
(86) Internationale Anmeldenummer: PCT/DE2002/000623
(87) Internationale Veröffentlichungsnummer: WO 2003/070604

(56) Entgegenhaltungen:
- DE-A- 2 617 582
- DE-A- 2 630 012
- DE-A- 19 603 998
- DE-C- 4 328 635
- GB-A- 2 173 540
- US-A- 3 368 838
- US-A- 3 872 555
- US-A- 3 980 185

## Beschreibung

Die Erfindung betrifft Behälter mit elektrisch angetriebenem Verriegelungsmechanismus und hierbei insbesondere Container. Sie ist aber in gleicher Weise auf alle Behälter, gleich welcher Form und Größe, anwendbar, an deren Außenwandungen Hohlkörper zur Aufnahme von Verriegelungsvorrichtungen vorgesehen sind. Nachfolgend soll die Erfindung am Beispiel eines Containers näher erläutert werden.

Der Transport von Frachtgütern erfolgt heute weltweit schwerpunktmäßig durch den Einsatz von standardisierten Containern. Die Container werden am Beladeort abgestellt, dort beladen, sodann auf ein Fahrzeug (Straßen- oder Schienenfahrzeug) geladen, gegebenenfalls zu einem Hafen oder Flughafen verbracht, dort auf ein Schiff oder in ein Flugzeug verladen, sodann für einen sicheren Transport mit anderen Containern verriegelt und vertäut (verlascht), am Ankunftsort wieder entriegelt und entlascht und auf ein Fahrzeug verladen, zum Bestimmungsort verbracht und dort abgeladen.

Die Transportlogistik verlangt ein ebenso sicheres wie schnelles Ver- und Entladen solcher Container, wobei die zum Einsatz kommende Technik in der Lage sein muß, Container unterschiedlicher Abmessungen aufzunehmen, zu transportieren oder zu verriegeln. Container weisen an ihren oberen und unteren Eckbereichen jeweils Hohlkörper (sog. corner-castings) auf, die an ihren nach außen gerichteten Seiten ovale Öffnungen besitzen. In diese ovalen Öffnungen können Verriegelungsvorrichtungen von Auslegegeräten (Container-Spreadern) oder Überhöhengeschirren eingeführt werden, wobei diese Verriegelungsvorichtungen Endbereiche (twistlocks) aufweisen, deren Abmessungen geringer sind als die ovalen Öffnungen in den corner-castings. Sobald die twistlocks in die corner-castings eingeführt sind, werden sie mechanisch verdreht, sodaß der Container mit dem Container-Spreader oder dem Überhöhengeschirr verriegelt ist und transportiert werden kann. Beim Anheben kommt dabei die Oberseite des twistlocks an der Unterseite der Deckenwandung des Hohlkörper zur Anlage.

Es sind Container-Spreader bekannt, die zwei hintereinander stehende 20' Container (es gibt standardisiert 20 Fuß Container, 40 Fuß Container und 45 Fuß Container) zeitgleich aufnehmen und versetzen können. Der Vorteil solcher Container-Spreader ist allerdings begrenzt, weil zum einen nur die kleineren 20' Container aufgenommen werden können, zum anderen zwei solche Container hintereinander stehen müssen und eine Einsatzmöglichkeit nur dort besteht, wo genügend Abstellfläche vorhanden ist.

Problematisch ist es insbesondere, wenn mehrere übereinander gestapelte Container miteinander veriegelt werden müssen, wie dies insbesondere bei Schiffsladungen oder in Containerterminals notwendig ist. In diesem Falle erfolgt die Veriegelung manuell, indem zwei übereinander oder nebeneinander angeordnete Container durch Verbindungs- oder Verriegelungselemente manuell (Veriegelungskrallen oder -stangen) miteinander verriegelt werden. Dies ist zeitaufwendig und wegen der Verletzungsgefahr beim Anbringen der Verbindungs- und Verriegelungselemente gefährlich.

Aus der US 3,872,555 ist ein Verriegelungsmechanismus bekannt, der alternativ manuell mechanisch oder halbautomatisch elektrisch oder hydraulisch betrieben werden kann. Bei der mechanischen Lösung wird über eine Gewindestange mit einer Ratsche ein im Rahmen des einen Containers gelagerter Bolzen, an dessen einem Ende sich ein twistlock befindet, durch den einen Hohlkörper dieses Rahmens hindurch in einen Hohlkörper des Rahmens eines benachbarten Containers hineingedreht. Die Verriegelung erfolgt sodann manuell durch Verdrehen eines Hebels, der sich an dem anderen Ende des Bolzens befindet. Bei der halbautomatischen elektrischen oder hydraulischen Lösung wird der Bolzen vermittels eines Elektromotors oder einer Hydraulik durch den einen Hohllörper hindurch in den anderen Hohlkörper hineingeschoben. Auch hier muß die Verriegelung manuell durch Drehen eines am anderen Ende des Bolzens befindlichen Hebels erfolgen.

Es ist daher Aufgabe der vorliegenden Erfindung, einen Behälter bereitzustellen, der so ausgestattet ist, daß er mit anderen gleichartigen Behältern ohne manuelle Tätigkeit vertikal verriegelt werden kann und mehrere übereinander gestapelte Container zeitgleich transportiert werden können.

Diese Aufgabe wird mit den Merkmalen des Patentanspruchs 1 gelöst. Die Ecken des Behälters (Containers) weisen elektrisch angetriebene, drehbare und verschiebliche Verriegelungsmechanismen auf. Wenn zwei Behälter (Container) übereinander bzw. untereinander gestapelt werden sollen, wird der eine Container so auf den anderen Container gestellt, daß die unteren corner-castings des oberen Containers mit den oberen corner-castings des unteren Containers fluchten. Da die Verriegelungsmechanismen in den Ecken des oberen Containers verschieblich sind, können sie durch den elektrischen Antrieb nach unten gedrückt werden und in die oberen corner-castings des unteren Containers eingreifen. In diesem Zustand kann eine Verdrehung der Verriegelungsmechanismen stattfinden, sodaß die Container miteinander verriegelt werden und bei Bedarf zeitgleich angehoben und transportiert werden können. Dabei weist der erfindungsgemäße Container an seinem Verriegelungsmechanismus Sensoren und Signalgeber auf.Die Signale zeigen dem Kranführer an, in welcher Position sich der Verriegelungsmechanismus befindet, sodaß der Kranführer jederzeit erkennen kann, ob zwei oder mehrere Container miteinander verriegelt sind oder in welchem Stadium sich der Ver- oder Entriegelungsvorgang befindet. Mit der Erfindung ist es möglich, ohne den Einsatz manueller Tätigkeit eine durchgehende vertikale Veriegelung von beliebig vielen übereinander bzw. untereinander angeordneten Containern vorzunehmen. Dadurch können beim Be- oder Entladen beispielsweise von Schiffen mehrere untereinander gestapelte Container zeitgleich angehoben und vesetzt werden, sodaß die Be- und Entladezeit erheblich verkürzt wird. Dadurch werden nicht nur Liegegebühren in Häfen gespart, sondern auch die Liegezeiten erheblich verkürzt und die Reisezeiten der Schiffe erhöht, wodurch ein schnellerer Transport der Container von Hafen zu Hafen möglich wird. Hiermit wird die Profitabilität der Schiffe optimiert.

Ein weiterer wesentlicher Vorteil der Erfindung besteht darin, daß die bislang übliche manuelle Verriegelung und Verlaschung entfällt und damit das Verletzungsrisiko der im Hafen oder auf dem Schiff tätigen Arbeiter minimiert wird. Außerdem werden hierdurch in erheblichem Maße Kosten gespart.

Nach einer bevorzugten Ausführungsform weist der Container eine Rahmenkonstruktion auf, bei welcher mindestens ein Rahmenteil mindestens eine wasserdicht verschließbare Öffnung besitzt. Diese Öffnung dient dazu, daß der in der als Hohlkörper ausgebildeten Ecke befestigte Verriegelungsmechanismus, der nach einer weiteren bevorzugten Ausführungsform als Modul ausgestaltet ist, aus der Ecke herausgenommen und wieder eingesetzt werden kann. Auf diese Weise lassen sich defekte Teile sofort austauschen und es werden lange Reparaturstand-zeiten vermieden. Der Container wird ständig einsatzbereitgehalten.

Wenn nach einer weiteren vorteilhaften Ausführungsform die Hohlkörper mit den ihnen benachbarten Rahmenteilen lösbar verbunden sind, können Öffnungen in den Rahmenteilen dazu benutzt werden, die Rahmenteile mit den benachbarten Hohlkörpern von innen her zu verbinden. Soweit sich Teile der erfindungsgemäßen Vorrichtung in den Rahmenteilen befinden, ist die Zugänglichkeit zu diesen Teilen gewährleistet, sodaß sowohl die Konstruktion als auch die Wartung problemlos möglich sind.

Nach einer weiteren vorteilhaften Ausgestaltung weist der Behälter (Container) Mittel auf, die elektrische

Energie aufnehmen und weiterleiten können. Auf diese Weise wird die Versorgung des Containers mit elektrischer Energie gewährleistet. Dieser wird insbesondere für eine Steuerung benötigt, welche nach einer weiteren vorteilhaften Ausführungsform vorgesehen ist.

Die Steuerungseinheit steuert die Zuführung von elektrischer Energie in den Veriegelungsmechanismus und die Weiterleitung zu einer Abgabestelle im Bereich des unteren Hohlkörpers, über welche elektrische Energie in den nächstunteren Container weitergeleitet werden kann. Ferner können nach einer weiteren vorteilhaften Ausführungsform Daten wie beispielsweise das Baujahr, der Wartungsintervall oder die Ladung des Containers wie auch sein Absende- und Bestimmungsort oder sein Standplatz in der Steuerungseinheit gespeichert und bei Bedarf abgerufen werden.

Vorteilhafterweise besteht der elektrisch angetriebene Verriegelungsmechanismus aus einem Zylinder, in dessen Wandung sich eine längliche Ausnehmung befindet, die in etwa das Aussehen eines um 90° gedrehten V hat. In diese Ausnehmung greift ein Bolzen ein, der an der Verriegelungsstange befestigt ist. Mit diesem Kulissengetriebe wird eine Verdrehung des Veriegelungsmechanismus und damit eine Verriegelung der Container miteinander ermöglicht.

Ebenfalls vorteilhaft ist es, wenn der Zylinder an seinem unteren Ende eine Rastnase besitzt, die in Rastnuten eingreifen kann, welche sich an der Verriegelungsstange befinden. Hierdurch wird vermittels des Zylinders die Auf- und Abwärtsbewegung der Verriegelungsstange bereichsweise gesteuert.

Die Erfindung soll nachfolgend anhand der Figuren 1 bis 4 weiter erläutert werden.

Es zeigen
die Fig.1 eine Teilansicht eines Containers, der mit einem Container-Spreader verriegelt ist, mit einer geöffneten Ecke;
die Fig.2 die technische Ausrüstung einer Container-Ecke;
die Fig. 3a und 3b sowie 4a und 4b den Bewegungsablauf bei der Verriegelung eines Containers mit einem anderen Container.

In der Figur 1 ist ein Container (1) in Teilansicht dargestellt. Er weist Ecken (2) auf, an deren oberem Ende sich ein Verriegelungsgehäuse (3) - nachfolgend casting genannt - und an deren unterem Ende sich ein casting (4) befinden. Die Container-Ecken (2) sind innen hohl und weisen an ihrem unteren Bereich einen Verschluß (5) auf. Dieser Verschluß ist zu Zwecken der Darstellung an der Außenseite der Container-Ecke liegend dargestellt. Zweckmäßigerweise befindet sich der Verschluß jedoch auf der Innenseite des Containers und wird über Eck geführt, sodaß eine gute Zugriffsmöglichkeit in das Innere der Container-Ecke besteht. Durch diese Positionierung wird der Innenraum der Container-Ecke vor Schmutz und Wasser geschützt. Der Verschluß ist über eine hier nicht näher dargestellte wasser- und staubdichte Dichtung mit der Containerecke verbunden.

Die oberen castings sind über obere Querrahmen (6) und die unteren castings sind über untere Querrahmen (7) miteinander verbunden. Auch auf der Längsseite des Containers können sich obere und untere Querrahmen befinden, die hier nicht näher dargestellt sind.

In Fig.1 ferner erkennbar sind Seitenwände (8,9). Auch sind zwei Tragarme (10) eines ansonsten nicht näher dargestellten Container-Spreaders sichtbar. An den unteren Enden der Tragarme sind - ebenfalls nicht dargestellt - Verriegelungselemente (twistlocks) angebracht, mit denen sich der Container-Sprader mit den Containern veriegelt.

In Fig.1 ferner gezeigt wird eine Container-Ecke (2), bei der der Verschlußbereich geöffnet worden ist (5'). Erkennbar ist ein zylinderförmiges Gehäuse (20), welches teilweise in einem Gehäuse (19) sitzt.

In Fig.2 ist die technische Ausrüstung einer Container-Ecke dargestellt. In dem Gehäuse (20) befindet ein elektrisch betriebener Antrieb (14). In dem Gehäuse (15) sind eine innere Gewindestange (16), die von dem Antrieb (14) angetrieben wird, und eine äußere Gewindestange (17), die fest mit dem Kolben (22) verbunden ist, untergebracht. Der Kolben (22) ist in dem Gehäuse (20) axial verschieblich, aber nicht drehbar gelagert und wird von der Innenwand des Gehäuses (20) geführt.

In dem Kolben (22) verschieblich gelagert ist die Verriegelungsstange (24), die drei Rastnuten (28) aufweist. Mit der Veriegelungsstange (24) fest verbunden ist ein Bolzen (29), der durch eine Öffnung im Kolbengehäuse,die in etwa die Gestalt eines um 90 ° gedrehten V hat, hindurchragt. Diese Öffnung und der Bolzen (29) bilden zusammen ein Kulissengetriebe (23). Am unteren Ende des Gehäuses (20) befindet sich eine Führung (39), die die Verriegelungsstange (24) führt. Eine Dichtung (33) verhindert das Eintreten von Wasser oder Schmutz vom Gehäuse (19) in das Innere des Gehäuses (20).

Mit der Verriegelungsstange(24) fest verbunden ist ein Auflager (25), an dessen oberem Ende sich ein Sicherungsteil (35) mit einer Führungsnut (26) befindet. Das untere Ende der Verriegelungsstange bildet ein Verriegelungselement (twistlock) (27). Das untere Ende des Gehäuses (19) bildet das casting (4).

Leitungen (37,38) münden in den Boden des Containers im Bereich des casting (4).

Die Funktionsweise des Verriegelungsmechanismus wird anhand der Fig. 3a und b sowie 4a und b erläutert.

Wenn das casting (4) des oberen Containers auf dem casting (3) des darunter befindlichen Containers aufliegt, wird ein nicht näher dargestellter Signalstift in den Bodenbereich des castings (4) hineingedrückt und übermittelt über eine der Leitungen (37,38) ein Signal an den Kranführer, daß der Verriegelungsvorgang eingeleitet werden kann.

In Fig. 3a ist der twistlock (27) quer zur oberen Durchlaßöffnung des casting (4) positioniert, sodaß die Veriegelungsstange nicht nach unten geführt werden kann. Über eine Leitung (12) wird Strom zur Steuerungseinheit (11) geführt. Wenn der Verriegelungsvorgang eingeleitet werden soll, gibt der Kranführer ein Signal über die Leitung (12) an die Steuerungseinheit (11), die daraufhin Strom über die Leitung (13) zum elektrischen Antrieb (14) führt. Der Antrieb (14) treibt die Gewindestange (16) an, die in die Gewindestange (17) eingreift und diese je nach Drehrichtung des Antriebs aufwärts oder abwärts bewegt. Wird die Gewindestange (17) abwärts bewegt, so wird der Kolben (22) nach unten gedrückt. Da sich aber die Verriegelungsstange (24) nicht nach unten bewegen kann, weil der twistlock (27) dies verhindert, und weil auch das Sicherungsteil (35) auf der Verjüngung des Gehäuses (19) aufliegt, wird der Bolzen (29) in dem Kulissengetriebe (23) des Kolbens von der unteren Position in die mittlere Position geführt, sodaß sich die Verriegelungsstange (24) um 90 ° dreht. Dies wird in Fig. 3b gezeigt. Der twistlock (27) kann jetzt durch die obere Öffnung des casting (4) geführt werden. Das Sicherungsteil (35) liegt nicht mehr auf der Verjüngung des Gehäuses (19) auf. Der Kolben (22) ist mit seiner Rastnase (21) von der oberen Rastnut in die mittlere Rastnut gerutscht. Die Gewindestange (17) und mit ihr der Kolben (22) und die Verriegelungsstange (24), die durch ihr Gewicht nach unten strebt, können jetzt abwärts bewegt werden. Dabei verhindert eine Führungsnase (26) an dem Auflager (25), die durch die Führungsnut (34) geführt wird, ein Verdrehen der Verriegelungsstange (24). Sensoren (30,31), die im definierten Abstand an der Verriegelungsstange (24) angeordnet sind, zeigen über einen Signalgeber (32), der die Signale über eine Leitung (18) an die Steuerungseinheit (11) weitergibt, dem Kranführer die jeweilige Position der Verriegelungsstange (24) an.

Fig. 4 a und b zeigen die Verriegelungsstange in einer Position, in der der twistlock (27) in das casting 3 des nächstunteren Containers eingedrungen ist. In Fig.4a hat die Verriegelungsstange (24) ihre unterste Position erreicht. Das Auflager (25) liegt auf dem Casting (4) auf. Der Bolzen (29) befindet sich immer noch in der Mittelposition im Kulissengetriebe (23), da die Verriegelungsstange (24) durch die in der Führungsnut (34) geführte Führungsnase (26) an einer Verdrehung gehindert wurde. In der untersten Position der Verriegelungsstange (24) befindet sich die Führungsnase (26) nicht mehr in der Führungsnut (34), sodaß die Verriegelungsstange jetzt wieder verdrehbar ist. Wenn nunmehr die Gewindestange (17) mit dem Kolben (22) weiter nach unten bewegt wird, ist die Verriegelungsstange (24) mit dem Bolzen (29) an dieser Bewegung gehindert, sodaß der Bolzen (29) in dem Kulissengetriebe (23) von der Mittelposition in die obere Position verschoben und damit die Verriegelungsstange um 90° gedreht wird. Die Rastnase (21) hat jetzt die untere Rastnut (28) erfasst und das Sicherungsteil (35) wird unter das Sicherungsteil (36) verschoben, womit eine Anhebung der Verriegelungsstange (24) unmöglich ist. Der twistlock (27) ist in dem casting (3) verdreht, sodaß die Verriegelung durchgeführt ist, wie Fig.4 b zeigt.

Hat der elektrische Antrieb (14) die umgekehrte Drehrichtung, wird in der umgekehrten Reihenfolge wie vorstehend beschrieben die Entriegelung durchgeführt.

Die Leitungen (37,38) versorgen den nächstfolgenden Container mit Strom und übermitteln die Signale und Daten von und zu dem Kranführer. Auf diese Weise lassen sich beliebig viele untereinander stehende Container einzeln oder zusammen ver- und entriegeln.

## Patentansprüche

1. Behälter, an dessen äußeren Eckbereichen Hohlkörper (3, 4) zur Aufnahme von Verriegelungsvorrichtungen (27) vorgesehen sind, wobei der Behälter Ecken (2) aufweist, in denen ein elektrisch angetriebener, drehbarer und verschieblicher Verriegelungsmechanismus angeordnet ist, an dessen unterem Bereich sich ein Verriegelungselement (27) befindet, das in entsprechende, an den oberen Eckbereichen angeordnete, zur Aufnahme von Verriegelungsvorrichtungen (27) vorgesehene Hohlkörper (3) eines darunter befindlichen, gleichartigen Behälters eingreifen und die Behälter miteinander verriegeln kann, **dadurch gekennzeichnet, dass** der Behälter Sensoren (30, 31) und Signalgeber (32) aufweist, die die jeweilige Position des Verriegelungsmechanismus in der Behälterecke (2) anzeigen.

2. Behälter nach Anspruch 1, **dadurch gekennzeichnet, dass** der Behälter eine Rahmenkonstruktion aufweist, bei welcher mindestens ein Rahmenteil mindestens eine wasserdicht und staubdicht verschließbare Öffnung besitzt.

3. Behälter nach Anspruch 2, **dadurch gekennzeichnet, dass** der Verriegelungsmechanismus in einem modulartig aus der Behälterecke (2) herausnehmbaren Gehäuse (19) angeordnet ist.

4. Behälter nach einem der Ansprüche 1 bis 3, **dadurch gekennzeichnet, dass** die Hohlkörper (3, 4) mit den ihnen benachbarten Rahmenteilen (6, 7) lösbar verbunden sind.

5. Behälter nach einem der Ansprüche 1 bis 4, **dadurch gekennzeichnet, dass** der Behälter Mittel (37, 38) aufweist, die elektrische Energie aufnehmen und weiterleiten können.

6. Behälter nach einem der Ansprüche 1 bis 5, **dadurch gekennzeichnet, dass** der Behälter eine Steuerungseinheit (11) aufweist, die die Beaufschlagung des Behälters mit Strom ebenso regelt wie die Steuerung des Stroms in den nächsten Behälter, und die Signale von Sensoren (30, 31) aufnimmt, verarbeitet und weiterleitet.

7. Behälter nach Anspruch 6, **dadurch gekennzeichnet, dass** die Steuerungseinheit (11) zugleich Daten betreffend den Container und seine Ladung speichern und weitergeben kann.

8. Behälter nach einem der Ansprüche 1 bis 7, **dadurch gekennzeichnet, dass** der elektrische Antrieb einen Kolben (22) aufweist, in dessen Wandung sich eine längliche Ausnehmung (23) befindet, die in etwa das Aussehen eines um 90° gedrehten V hat und in welche ein an der Verriegelungsstange (24) angebrachter Bolzen (29) eingreift.

9. Behälter nach Anspruch 8, **dadurch** g**ekennzeichnet, dass** der Kolben (22) an seinem unteren Ende eine Rastnase (21) aufweist.

10. Behälter nach Anspruch 9, **dadurch gekennzeichnet, dass** die Verriegelungsstange (24) Rastnuten (28) aufweist, in welche die Rastnase (21) des Kolbens (22) eingreifen kann.

11. Behälter nach einem der Ansprüche 1 bis 10, **dadurch gekennzeichnet, dass** im Bereich der oberen und unteren Hohlkörper (3, 4) zur Aufnahme von Verriegelungsvorrichtungen Mittel zur Aufnahme und Weiterleitung von Strom, elektronischen Informationen und anderen benötigten Mitteln vorgesehen sind.

## Claims

1. Container, on the outer corner areas of which hollow bodies (3,4) are provided for accommodating locking devices (27), whereby the container exhibits corners (2) in which an electrically driven rotatable and displaceable locking mechanism is arranged, on the under part of which a locking element (27) is located, which engages in corresponding hollow bodies (3) of a container of the same type located beneath, arranged at the upper corner areas in order to accommodate locking devices (27), and is capable of locking the containers to one another, **characterised in that** the container exhibits sensors (30,31) and signal generators (32) which indicate the particular position of the locking mechanism in the corner (2).

2. Container according to Claim 1, **characterised in that** the container exhibits a frame structure, of which at least a part of the frame possesses at least one water-tight and dust-tight closable opening.

3. Container according to Claim 2, **characterised in that** the locking mechanism is arranged in a housing (19) which can be removed from the container corner (2) in the manner of a module.

4. Container according to one of Claims 1 to 3, **characterised in that** the hollow bodies (3,4) are connected in a releasable manner to the frame parts (6,7) adjacent to them.

5. Container according to one of Claims 1 to 4, **characterised in that** the container exhibits means (37,38) which can accept and convey electrical energy.

6. Container according to one of Claims 1 to 5, **characterised in that** the container exhibits a control unit (11) which regulates the imposition of electrical energy on the container as well as directing the electrical energy into the next container, and receives, processes, and forwards the signals from sensors (30,31).

7. Container according to Claim 6, **characterized in that** the control unit (11) additionally can store and forward data regarding the container and its load;

8. Container according to one of Claims 1 to 7, **characterised in that** the electrical drive exhibits a piston (22), in the wall of which a longitudinal cutout (23) is located, which has the approximate appearance of a V rotated through 90° and into which a bolt (29) located on the locking bar (24) engages.

9. Container according to Claim 8, **characterised in that** the piston (22) exhibits an engagement nose (21) on its lower end.

10. Container according to Claim 9, **characterised in that** the locking bar (24) exhibits engagement slots (28), into which the engagement nose (21) of the piston (22) can engage.

11. Container according to one of Claims 1 to 10, **characterised in that** in the area of the upper and lower hollow bodies (3,4) for accommodating locking devices, means are provided for the acceptance and conveying of electricity, electronic information and other needed means.

## Revendications

1. Conteneur, dans les parties extérieures de coin duquel sont prévus des corps creux (3, 4) destinés à recevoir des dispositifs de verrouillage, le conteneur présentant des coins (2) dans lesquels est placé un mécanisme de verrouillage mobile, rotatif et actionnable électriquement dans la partie inférieure duquel se trouve un élément de verrouillage (27) qui peut s'engager dans des corps creux (3) correspondants d'un conteneur du même type situé au-dessous, placés dans les parties supérieures de coin et prévus pour recevoir des dispositifs de verrouillage (27), et qui peut ainsi verrouiller les conteneurs l'un à l'autre, **caractérisé en ce que** le conteneur comprend des capteurs (30, 31) et des transmetteurs de signaux (32) qui indiquent la position respective du mécanisme de verrouillage dans le coin (2) du conteneur.

2. Conteneur selon la revendication 1, **caractérisé en ce que** le conteneur présente une structure cadre dans laquelle au moins une partie de cadre possède au moins une ouverture pouvant être fermée étanche à l'eau et à la poussière.

3. Conteneur selon la revendication 2, **caractérisé en ce que** le mécanisme de verrouillage est placé dans un boîtier (19) extractible du coin (2) du conteneur à la manière d'un module.

4. Conteneur selon l'une des revendications 1 à 3, **caractérisé en ce que** les corps creux (3, 4) sont reliés de manière amovible à leurs parties de cadre voisines (6, 7).

5. Conteneur selon l'une des revendications 1 à 4, **caractérisé en ce que** le récipient présente des moyens (37, 38) qui peuvent recevoir et transmettre de l'énergie électrique.

6. Conteneur selon l'une des revendications 1 à 5, **caractérisé en ce que** le conteneur présente une unité de commande (11) qui régule l'alimentation en courant du conteneur ainsi que la commande du courant vers le conteneur suivant, et qui reçoit, traite et transmet les signaux des capteurs (30, 31).

7. Conteneur selon la revendication 6, **caractérisé en ce que** l'unité de commande (11) peut en même temps enregistrer et transmettre, en termes de données, le conteneur et son chargement.

8. Conteneur selon l'une des revendications 1 à 7, **caractérisé en ce que** l'entraînement électrique présente un piston (22) dans la paroi duquel se trouve un évidement longitudinal (23), qui possède approximativement l'aspect d'un V tourné de 90° et dans lequel s'engage un goujon (29) monté sur la tige de verrouillage (24).

9. Conteneur selon la revendication 8, **caractérisé en ce que** le piston (22) présente un nez d'encliquetage (21) à son extrémité inférieure.

10. Conteneur selon la revendication 9, **caractérisé en ce que** la tige de verrouillage (24) présente des rainures d'encliquetage (28) dans lesquelles peut s'engager le nez d'encliquetage (21) du piston (22).

11. Conteneur selon l'une des revendications 1 à 10, **caractérisé en ce qu'**au niveau des corps creux (3, 4) supérieurs et inférieurs destinés à recevoir des dispositifs de verrouillage, il est prévu des moyens pour recevoir et transmettre un courant, des informations électroniques et d'autres moyens nécessaires.
